# EUROPÄISCHE PATENTSCHRIFT

(11) **EP 3 713 809 B1**
(45) Veröffentlichungstag und Bekanntmachung des Hinweises auf die Patenterteilung: **28.01.2026**
(21) Anmeldenummer: 18833880.0
(22) Anmeldetag: 21.12.2018
(51) Int. Cl.: B61L 29/08, B61L 27/04, B61L 29/30

(54) **VERFAHREN SOWIE VORRICHTUNG ZUR ÜBERWACHUNG EINES GEFAHRENRAUMES EINES BAHNÜBERGANGS**
METHOD AND DEVICE FOR MONITORING A HAZARD ZONE OF A LEVEL CROSSING
PROCÉDÉ ET DISPOSITIF DE SURVEILLANCE D'UNE ZONE DE DANGER D'UN PASSAGE À NIVEAU

(30) Priorität: 12.01.2018 DE 102018200466
(43) Veröffentlichungstag der Anmeldung: 30.09.2020
(73) Patentinhaber: Siemens Mobility GmbH, 80997 München (DE)
(72) Erfinder: BEDNAREK, Anna-Janina, 38104 Braunschweig (DE); PELZ, Markus, 38162 Schandelah (DE)
(74) Vertreter: Siemens Patent Attorneys
(86) Internationale Anmeldenummer: PCT/EP2018/086533
(87) Internationale Veröffentlichungsnummer: WO 2019/137798

(56) Entgegenhaltungen:
- EP-A2- 2 527 227
- DE-A1- 102011 052 373
- DE-A1- 102016 105 312
- DE-B3- 102013 109 641
- FR-A1- 3 050 426
- FR-A1- 3 050 426
- FADEL ADIB ZACHARY KABELAC DINA KATABI ROBERT C MILLER MASSACHUSETTS INSTITUTE OF TECHNOLOGY: "3D Tracking via Body Radio Reflections", 2 April 2014 (2014-04-02), pages 324 - 336, XP061024549, Retrieved from the Internet <URL:https://www.usenix.org/sites/default/files/nsdi14_full_proceedings_interior.pdf> [retrieved on 20140402]

## Beschreibung

Bahnübergänge stellen als Kreuzungspunkte des spurgebundenen, insbesondere schienengebundenen Verkehrs mit dem Straßenverkehr potenzielle Gefahrenpunkte dar. Aus diesem Grund sind üblicherweise Schutzmaßnahmen zur Reduzierung der entsprechenden Risiken vorzusehen.

Ein Verfahren zur Überwachung von Bahnübergängen mit Schranken ist beispielsweise aus der Firmendruckschrift "Radarscanner - Radarsensoranlage zur automatischen GefahrenraumFreimeldung von Bahnübergängen", Honeywell Regelsysteme GmbH, GE3S-6002 1098R1-MA, bekannt. Diese beschreibt ein Verfahren sowie eine Vorrichtung zur automatischen GefahrenraumFreimeldung von Bahnübergängen. Hierzu weist die Vorrichtung einen Radarsensor zur Erkennung von zwischen den Schranken angeordneten Objekten beziehungsweise Hindernissen auf. Um die Anforderungen der europäischen Norm EN 50129 mit dem Safety Integrity Level 3 (kurz SIL3) zu erfüllen, werden die Systemfunktionen bei der bekannten Vorrichtung durch Selbsttests laufend überprüft. Zur technischen Umsetzung entsprechender Selbsttests ist Sicherheitstechnik erforderlich, welche vergleichsweise aufwändig und kostenintensiv ist.

Dokument FR 3 050 426 A1 betrifft eine Sicherheitsanlage eines Bahnübergangs. Die Sicherheitsanlage umfasst ein erstes Erfassungssystem, das konfiguriert ist, ein in den Bahnübergang einfahrendes Fahrzeug zu erfassen, sowie ein zweites Erfassungssystem, das konfiguriert ist, ein den Bahnübergang verlassendes Fahrzeug zu erfassen. Ferner ist ein Steuersystem umfasst, das konfiguriert ist, das Zeitintervall zwischen den Aktivierungen des ersten Erfassungssystems und des zweiten Erfassungssystems zu messen.

Dokument DE 10 2011 052373 betrifft eine Verkehrsflächenüberwachungsvorrichtung mit wenigstens einem an einer Verkehrsfläche angeordneten Objektsensor zum Detektieren eines Objekts auf der Verkehrsfläche, wobei der Objektsensor wenigstens eine elektronische Verarbeitungseinheit und ein Funksende- und Funkempfangsmodul aufweist. Der Objektsensor ist ausgelegt, die Präsenz des Objekts anhand der Empfangsfeldstärke von an dem Objekt reflektierten Funksignalen nach dem Aussenden eines Funksignals über das Funksende- und Funkempfangsmodul zu detektieren.

Dokument DE 10 2013 109 641 B3 betrifft ein Verfahren zur Überwachung eines Fahrbahnabschnitts einer von Straßenfahrzeugen befahrenen Fahrbahn, bei dem der überwachte Fahrbahnabschnitt darauf überwacht wird, ob er frei von Straßenfahrzeugen ist, und wenn dies der Fall ist, eine Gefahrenraumfreimeldung erzeugt wird.

Der vorliegenden Erfindung liegt die Aufgabe zugrunde, ein vergleichsweise einfach und kostengünstig zu realisierendes Verfahren zur Überwachung eines Gefahrenraumes eines Bahnübergangs anzugeben.

Diese Aufgabe wird erfindungsgemäß gelöst durch ein Verfahren zur Überwachung eines Gefahrenraumes eines Bahnübergangs, der eine Straße in einen ersten Straßenabschnitt und in einen zweiten Straßenabschnitt teilt, wobei mittels eines ersten Funkmoduls erste Funksignale in einen zumindest einen Teil des ersten Straßenabschnitts umfassenden ersten Detektionsbereich ausgesendet werden, mittels eines zweiten Funkmoduls zweite Funksignale in einen zumindest einen Teil des zweiten Straßenabschnitts umfassenden zweiten Detektionsbereich ausgesendet werden und der Gefahrenraum mittelbar anhand einer sowohl auf den ersten ausgesendeten Funksignalen als auch auf den zweiten ausgesendeten Funksignalen basierenden, auf die Detektionsbereiche bezogenen Auswertung überwacht wird.

Gemäß dem ersten Schritt des erfindungsgemäßen Verfahrens zur Überwachung eines Gefahrenraumes eines Bahnübergangs, der eine Straße in einen ersten Straßenabschnitt und einen zweiten Straßenabschnitt teilt, werden mittels eines ersten Funkmoduls erste Funksignale in einen zumindest einen Teil des ersten Straßenabschnitts umfassenden ersten Detektionsbereich ausgesendet. In entsprechender Weise werden gemäß dem zweiten Schritt des erfindungsgemäßen Verfahrens mittels eines zweiten Funkmoduls zweite Funksignale in einen zumindest einen Teil des zweiten Straßenabschnitts umfassenden zweiten Detektionsbereich ausgesendet. Unter einem Funkmodul wird hierbei eine Vorrichtung verstanden, die üblicherweise zur funkbasierten Kommunikation durch eine entsprechende Übertragung von Daten mittels Funksignalen dient. Dies bedeutet, dass Funkmodule beziehungsweise von diesen ausgesendete Funksignale als solche üblicherweise eigentlich nicht für eine Überwachung eines Gefahrenraumes oder zur Detektion von Objekten in Detektionsbereichen vorgesehen sind. Erfindungsgemäß werden nun mittels der Funkmodule entsprechende Funksignale in einen jeweiligen Detektionsbereich ausgesendet, wobei die Detektionsbereiche den Gefahrenraum nicht oder zumindest nicht vollständig umfassen beziehungsweise abdecken. Dies bedeutet, dass mittels der ersten Funksignale sowie der zweiten Funksignale keine unmittelbare Überwachung des Gefahrenraumes selbst angestrebt beziehungsweise durchgeführt wird.

Stattdessen wird der Gefahrenraum gemäß dem dritten Schritt des erfindungsgemäßen Verfahrens mittelbar anhand einer sowohl auf den ersten ausgesendeten Funksignalen als auch auf den zweiten ausgesendeten Funksignalen basierenden, auf die Detektionsbereiche bezogenen Auswertung überwacht. Dies bedeutet, dass das erste Funkmodul sowie das zweite Funkmodul als Sensor beziehungsweise Detektor verwendet werden, um Objekte in den jeweiligen Detektionsbereich zu detektieren beziehungsweise zu erkennen. Hierbei wird ausgenutzt, dass sich gezeigt hat, dass auch mittels handelsüblicher Funkmodule eine Detektion und Erkennung von Objekten möglich ist. Dabei sind das erste Funkmodul und das zweite Funkmodul jeweils dazu ausgebildet, reflektierte Signale der ersten Funksignale und/oder reflektierte Signale der zweiten Funksignale zu empfangen und einer Auswerteeinrichtung zum mittelbaren Überwachen des Gefahrenraumes anhand einer sowohl auf den ersten ausgesendeten Funksignalen als auch auf den zweiten ausgesendeten Funksignalen basierenden, auf die Detektionsbereiche bezogenen Auswertung der empfangenen reflektierten Signale unter Berücksichtigung einer Empfangsleistung der von dem jeweiligen Funkmodul empfangenen reflektierten Signale.

Als Beispiel für entsprechende Untersuchungen sei auf den Fachartikel "3D Tracking via Body Radio Reflections", ADIB, F., KABELAC, Z., KATABI, D., AND MILLER, R. C. (2014) verwiesen.

Wie bereits erwähnt, zeichnet sich das erfindungsgemäße Verfahren insbesondere dadurch aus, dass mittels der Funkmodule nicht der Gefahrenraum selbst, sondern lediglich Teile der jeweils auf beiden Seiten des Bahnübergangs an ihn angrenzenden Straßenabschnitte erfasst beziehungsweise überwacht werden. Eine Überwachung des Gefahrenraums des Bahnübergangs erfolgt hierbei somit lediglich mittelbar beziehungsweise indirekt dadurch, dass anhand des Zustands beziehungsweise der Zustandsänderungen in den beiden Detektionsbereichen auf den entsprechenden Zustand im Gefahrenraum des Bahnübergangs geschlossen wird. In Abhängigkeit von einer Bewegungsrichtung eines sich dem Bahnübergang annähernden beziehungsweise diesen überquerenden Objektes, etwa in Form eines Verkehrsteilnehmers, können die beiden Detektionsbereiche hierbei auch als Annäherungs- beziehungsweise Abrückungsbereich bezeichnet werden. Dabei ist mit Annäherungsbereich der Detektionsbereich gemeint, von dem her sich das Objekt beziehungsweise der Straßenverkehrsteilnehmer dem Bahnübergang annähert. In entsprechender Weise wird mit Abrückungsbereich der Bereich bezeichnet, in dem sich das Objekt wieder von dem Gefahrenraum beziehungsweise dem Bahnübergang entfernt, nachdem es diesen überquert und damit auch den Gefahrenraum passiert hat. Da ein Bahnübergang von beiden Seiten überquert werden kann, sind die beiden straßenseitigen Bereiche außerhalb der Schranken, d.h. die jeweiligen Detektionsbereiche, situationsabhängig jeweils Annäherungs- oder Abrückungsbereich. Eine entsprechende Unterscheidung dient daher lediglich einer Verdeutlichung des jeweiligen Überquerungsvorgangs.

Außerdem ist das erfindungsgemäße Verfahren auch derart ausgestaltet, dass die Auswertung unter Berücksichtigung einer Empfangsleistung der von dem jeweiligen Funkmodul empfangenen Funksignale vorgenommen wird. Hierbei ist es beispielsweise möglich, dass zunächst in einem Grundzustand eine Kalibrierung der Funkmodule stattfindet, bei der eine Grundempfangsleistung des jeweiligen Funkmoduls ermittelt wird. Als Grundzustand wird hierbei ein Zustand des Bahnübergangs bezeichnet, in dem die beiden Detektionsbereiche frei von Objekten oder Verkehrsteilnehmern sind und auch keine anderen Hindernisse in diesen Bereichen oder der Umgebung angeordnet sind. Dies bedeutet, dass die Umgebung so beschaffen ist, wie sie es üblicherweise die meiste Zeit ist. Die sich in diesem Grundzustand basierend auf den ausgesendeten Funksignalen ergebenen konstanten Empfangsleistungen, welche im Wesentlichen aus an Objekten der Umgebung reflektierten Signalen resultieren, können im Rahmen der Auswertung als Bezugsgrößen beziehungsweise Referenzen verwendet werden. Bewegt sich nun ein Straßenverkehrsteilnehmer oder ein Hindernis beispielsweise in den ersten Detektionsbereich hinein, so werden entsprechend der Größe und Beschaffenheit des Objektes die ersten Funksignale reflektiert. Diese reflektierten ersten Funksignale werden von dem ersten Funkmodul empfangen, so dass die Empfangsleistung (beziehungsweise die Empfangsfeldstärke) des ersten Funkmoduls eine Aussage über den Zustand im ersten Detektionsbereich ermöglicht. Aufgrund einer entsprechenden Codierung, beispielsweise mit einer entsprechenden Kennung in einem Header der Funksignale, können die empfangenen Funksignale als von dem jeweiligen Funkmodul, d.h. vorliegend dem ersten Funkmodul, selbst ausgesandte Funksignale erkannt werden. Über einen Verlauf der Empfangsleistung über die Zeit kann dabei die Bewegung des Objektes registriert und solange nachvollzogen werden, bis sich das Objekt nicht mehr im ersten Detektionsbereich befindet, d.h. diesen verlassen hat. Analog kann nach der Überquerung des Bahnübergangs die sich vom Bahnübergang entfernende Bewegung des Objektes anhand eines Verlaufs der auf die zweiten Funksignale bezogenen Empfangsleistung des zweiten Funkmoduls festgestellt werden. Dies bedeutet, dass anhand der zweiten Funksignale eine Aussage in Bezug auf den Zustand des zweiten Detektionsbereichs beziehungsweise in Bezug auf den Zustand in dem zweiten Detektionsbereich möglich ist. Unter Berücksichtigung des Zustands beider Detektionsbereiche, d.h. anhand einer sowohl auf den ersten ausgesendeten Funksignalen als auch auf den zweiten ausgesendeten Funksignalen basierenden, auf die beiden Detektionsbereiche bezogenen Auswertung, ist somit unter Berücksichtigung der Empfangsleistung der von dem jeweiligen Funkmodul empfangenen Funksignale eine mittelbare Überwachung des Gefahrenraums möglich.

Es sei darauf hingewiesen, dass in der Regel eine kontinuierliche oder zyklische Ausführung beziehungsweise Wiederholung der Schritte des erfindungsgemäßen Verfahrens erfolgen wird. Hierdurch wird sichergestellt, dass Zustandsänderungen in den Detektionsbereichen sowie hieraus sich ergebende Zustandsänderungen in dem Gefahrenbereich zuverlässig und zeitnah erkannt werden. Dabei ist zu beachten, dass insbesondere die beiden ersten Verfahrensschritte unabhängig voneinander, d.h. insbesondere auch gleichzeitig, durchgeführt werden können.

Das erfindungsgemäße Verfahren weist den Vorteil auf, dass es die mittelbare Überwachung eines Gefahrenraumes eines Bahnübergangs unter Verwendung von in großen Stückzahlen produzierten und damit zu niedrigen Preisen am Markt verfügbaren Funkmodulen ermöglicht. Dadurch wird insbesondere die Voraussetzung dafür geschaffen, auch solche Bahnübergänge mit entsprechender Überwachungstechnik aus- beziehungsweise nachzurüsten, für die dies beispielsweise aufgrund Ihrer seltenen Benutzung unter Berücksichtigung der durch eine entsprechende Überwachung verursachten Kosten bislang nicht geschehen ist. Darüber hinaus verzichtet das erfindungsgemäße Verfahren bewusst auf eine unmittelbare Überwachung des Gefahrenraums als solchen und leitet den Zustand des Gefahrenraums stattdessen aus den Zuständen der beiden Detektionsbereiche ab. Dies ist insbesondere in solchen Fällen vorteilhaft, in denen eine unmittelbare Überwachung des Gefahrenraums aufgrund der vorliegenden Umstände und Randbedingungen nicht ohne weiteres möglich oder mit Nachteilen behaftet wäre, etwa aufgrund der Anordnung oder Ausrichtung bereits vorhandener, für die Überwachung zu verwendender Funkmodule.

Vorteilhafterweise kann das erfindungsgemäße Verfahren sowohl für Bahnübergänge mit Vollschranken als auch insbesondere für Bahnübergänge mit Anrufschranken verwendet werden. Bei letztgenannter Art von Bahnübergängen handelt es sich um solche, bei denen zumindest eine bedarfsgesteuerte Schranke, die auch als Anrufschranke bezeichnet wird, in Grundstellung geschlossen ist. Üblicherweise wird hierbei die Öffnung der Schranke beziehungsweise Schranken über eine Wechselsprechanlage mit Schnittstelle zum Stellwerk beziehungsweise Fahrdienstleiter beantragt. Nach Querung des Bahnübergangs sollte sich der entsprechende Straßenverkehrsteilnehmer an der gegenüberliegenden Wechselsprechanlage wieder abmelden, wodurch der Gefahrenraum üblicherweise als geräumt gilt. Bei motorisierten Fahrzeugen besteht darüber hinaus die Möglichkeit, dass die Querung des Bahnübergangs seitens des Fahrdienstleiters anhand der Fahrgeräusche erkannt wird und der Bahnübergang hieraufhin als geräumt gilt. Die Schranke beziehungsweise die Schranken werden dann - gegebenenfalls nach Ausgabe einer Warnung über die Gegensprechanlage und/oder eines akustischen Signals am Bahnübergang - wieder geschlossen. Insbesondere für Bahnübergänge mit Anrufschranken kann das erfindungsgemä-ße Verfahren mit vergleichsweise geringem Aufwand und vergleichsweise geringen Kosten eine deutliche Erhöhung beziehungsweise Verbesserung der Sicherheit bewirken. Ebenso könnte auch für Bahnübergänge mit Halbschranken, bei denen eine Gefahrenraumfreimeldung nicht zwingend erforderlich ist, eine zusätzliche Sicherung oder Assistenz für eine solche erfolgen.

Die sowohl auf den ersten ausgesendeten Funksignalen als auch auf den zweiten ausgesendeten Funksignalen basierende, auf die Detektionsbereiche bezogene Auswertung kann grundsätzlich auf unterschiedliche Art und Weise erfolgen. Hierbei ist es beispielsweise denkbar, dass zusätzliche Funkempfänger vorgesehen werden und eine von dem jeweiligen Funkempfänger empfangene Empfangsfeldstärke oder Empfangsleistung der jeweiligen Funksignale für die Auswertung verwendet wird.

Vorzugsweise ist das erfindungsgemäße Verfahren derart weitergebildet, dass mittels des ersten Funkmoduls sowie des zweiten Funkmoduls jeweils auch Funksignale empfangen werden und der Gefahrenraum mittelbar anhand einer auf den empfangenen Funksignalen basierenden, auf die Detektionsbereiche bezogenen Auswertung überwacht wird. Gemäß dieser Weiterbildung handelt es sich bei den Funkmodulen somit jeweils um Sendeund Empfangseinrichtungen, so dass die Funkmodule selbst auch gleichzeitig zum Empfangen von Funksignalen verwendet werden können. Die Überwachung des Gefahrenraums erfolgt hierbei mittelbar anhand einer auf den empfangenen Funksignalen basierenden, auf die Detektionsbereiche bezogenen Auswertung, d.h. zumindest mittelbar anhand der ausgesendeten Funksignale. Grundsätzlich kann es sich bei den von den Funkmodulen empfangenen Funksignalen dabei sowohl um solche handeln, die aus von dem jeweiligen Funkmodul selbst ausgesendeten Funksignalen resultieren, als auch um solche, die von dem jeweils anderen Funkmodul ausgesendet worden sind.

Gemäß einer weiteren bevorzugten Ausführungsform des erfindungsgemäßen Verfahrens werden im Rahmen der Auswertung seitens des ersten Funkmoduls ausschließlich die ersten Funksignale und seitens des zweiten Funkmoduls ausschließlich die zweiten Funksignale berücksichtigt. Dies bedeutet, dass seitens der beiden Funkmodule jeweils ausschließlich die von dem betreffenden Funkmodul selbst ausgesendeten Funksignale empfangen und bei der auf den jeweiligen Detektionsbereich bezogenen Auswertung berücksichtigt werden. Dies kann beispielsweise dadurch geschehen, dass das erste Funkmodul die von ihm ausgesendeten ersten Funksignale mit einer ersten Kennung versieht und das zweite Funkmodul die von ihm ausgesendeten zweiten Funksignale in entsprechender Weise mit einer zweiten Kennung. Seitens des ersten Funkmoduls werden in der Folge ausschließlich erste Funksignale, d.h. Funksignale mit der ersten Kennung, und seitens des zweiten Funkmoduls ausschließlich zweite Funksignale, d.h. Funksignale mit der zweiten Kennung, empfangen beziehungsweise weiterverarbeitet. Diese Ausführungsform des erfindungsgemäßen Verfahrens bietet den Vorteil, dass sich die Auswertung vereinfacht und mögliche Störeinflüsse oder Komplikationen durch eine Berücksichtigung der von dem jeweils anderen Funkmodul ausgesendeten Funksignale vermieden werden.

Zusätzlich kann das erfindungsgemäße Verfahren vorteilhafterweise auch derart ausgeprägt sein, dass die Auswertung unter Berücksichtigung einer Laufzeit der von dem jeweiligen Funkmodul empfangenen Funksignale vorgenommen wird. Entsprechend dem Radarprinzip wird hierbei somit die Zeit, die ein Funksignal von seiner Aussendung bis zu seinem Empfang benötigt, detektiert. Ähnlich der Vorgehensweise im Falle einer Berücksichtigung der jeweiligen Empfangsleistung senden die Funkmodule hierbei permanent codierte Signale aus, in denen die Sendezeit - vorzugsweise in einem entsprechenden Header - erfasst ist. Wird ein Funksignal reflektiert und wieder von dem betreffenden Funkmodul empfangen, so kann die Zeit, die für den Weg benötigt wurde, ermittelt werden. Über diese Zeit und die Geschwindigkeit der Funksignale (Lichtgeschwindigkeit) kann dann die Entfernung zu dem Objekt, an dem das jeweilige Funksignal reflektiert wurde, ermittelt werden. Vorzugsweise kann darüber hinaus über die Winkel der ausgesendeten und empfangenen Funksignale die Richtung zu dem betreffenden Objekt und somit in Kombination mit der Entfernung der genaue Standort beziehungsweise die genaue Position des Objektes bestimmt werden. Dabei kann auch für den Fall, dass die Auswertung unter Berücksichtigung der Laufzeit der von dem jeweiligen Funkmodul empfangenen Funksignale vorgenommen wird, eine Kalibrierung der Funkmodule in Bezug auf den Ruhezustand vorgenommen und bei der Auswertung berücksichtigt werden.

Gemäß einer besonders bevorzugten Weiterbildung des erfindungsgemäßen Verfahrens wird im Rahmen der Auswertung ein Objekt in einen der Detektionsbereiche erkannt. Dies ist vorteilhaft, da eine entsprechende Erkennung Aussagen in Bezug auf den aktuellen und/oder zukünftigen Zustand des Gefahrenraums erlaubt und darüber hinaus gegebenenfalls das Auslösen weiterer Aktionen ermöglicht.

Vorzugsweise kann das erfindungsgemäße Verfahren auch derart ausgestaltet sein, dass auf das Erkennen des Objektes hin eine Öffnung zumindest einer Schranke des Bahnübergangs veranlasst wird. Dies ist vorteilhaft, da hierdurch insbesondere Bahnübergänge mit Anrufschranken teilweise oder vollständig automatisiert werden können. Da Anrufschranken im Grundzustand geschlossen sind, kann mit der zusätzlichen Funktion einer Annäherungserkennung eine Anmeldung und/oder eine Öffnung der Schranke erfolgen beziehungsweise veranlasst oder eingeleitet werden.

Vorzugsweise kann das erfindungsgemäße Verfahren ferner derart weitergebildet sein, dass im Rahmen der Auswertung erkannt wird, dass sich das Objekt aus dem einen der Detektionsbereiche in den Gefahrenraum hineinbewegt hat. Dies kann beispielsweise derart geschehen, dass erkannt wird, dass sich das Objekt im Rahmen einer Annäherung an den Bahnübergang zunächst in den jeweiligen Detektionsbereich hinein- und anschließend aus diesen in Richtung des Bahnübergangs wieder hinausbewegt hat.

Vorzugsweise kann das erfindungsgemäße Verfahren auch derart ausgestaltet sein, dass im Rahmen der Auswertung das Objekt nachfolgend in dem anderen der Detektionsbereiche erkannt wird. In diesem Fall kann somit darauf geschlossen werden, dass sich das Objekt aus dem einem der Detektionsbereiche in den anderen der Detektionsbereiche hineinbewegt und dabei bei der Querung des Bahnübergangs den Gefahrenraum passiert hat. Gemäß einer weiteren besonderen bevorzugten Ausführungsform des erfindungsgemäßen Verfahrens wird im Rahmen der Auswertung erkannt, dass das Objekt den Gefahrenraum wieder verlassen hat. In Abhängigkeit von der jeweiligen Realisierung kann ein Verlassen des Gefahrenraumes hierbei bereits bei einer Detektion des Objektes in dem anderen Detektionsbereich oder auch erst bei einer Detektion des Verlassens des anderen Detektionsbereichs (in Richtung weg vom Gefahrenraum) erkannt werden.

Vorzugsweise kann das erfindungsgemäße Verfahren weiterhin auch derart ausgestaltet sein, dass auf das Erkennen des Verlassens des Gefahrenraums hin eine Schließung der zumindest einen Schranke des Bahnübergangs veranlasst wird. Auch diese Ausführungsform ist insbesondere im Falle eines Bahnübergangs mit einer Anrufschranke vorteilhaft, da durch eine entsprechende automatische Schließung diese wieder in ihren Grundzustand zurückgeführt werden kann. Entsprechende Weiterbildungen des erfindungsgemäßen Verfahrens ermöglichen es somit, Anrufschranken zu automatisieren und autark agieren zu lassen, auch ohne Schnittstelle zum Stellwerk. Dies bringt den Vorteil einer höheren Wirtschaftlichkeit von Bahnübergängen mit Anrufschranke mit sich und kann damit dazu beitragen, das Anrufschrankenprinzip für entsprechend selten genutzte Bahnübergänge zu erhalten. Zur Vermeidung von Missverständnissen sei an dieser Stelle angemerkt, dass bei einem entsprechenden vollständig oder teilweise automatisierten Betrieb eines Bahnübergangs mit Anrufschranke in der Regel durch entsprechende Sensoren an der Strecke sicherzustellen sein wird, dass eine Öffnung der Schranke nicht zur Unzeit, d.h. bei einem sich annähernden Zug, vorgenommen wird.

Im Rahmen des erfindungsgemäßen Verfahrens können grundsätzlich Funkmodule beliebiger Art verwendet werden. Dies bedeutet, dass die ausgesendeten Funksignale entsprechend einem beliebigen, für sich bekannten Kommunikationsstandard gebildet sein können. Dies schließt insbesondere Funkmodule für Mobilfunkstandards der ersten, der zweiten, dritten, vierten und fünften Generation ein.

Gemäß einer weiter bevorzugten Ausführungsform des erfindungsgemäßen Verfahrens werden die ersten Funksignale sowie die zweiten Funksignale jeweils mittels eines ersten Funkmoduls sowie mittels eines zweiten Funkmoduls in Form eines WLAN-Moduls ausgesendet. Dies ist vorteilhaft, da es sich bei WLAN (Wireless Local Area Network), d.h. insbesondere Kommunikationssystemen unter Verwendung des Protokolls IEEE 802.11, um eine weit verbreitete Technik handelt, die für eine Vielzahl von Anwendungen sowohl im privaten Bereich als auch in der Industrie mit hoher Zuverlässigkeit und Leistungsfähigkeit eingesetzt wird. Entsprechende WLAN-Module sind daher in kostengünstiger, zuverlässiger und robuster Ausführungsform auf dem Markt erhältlich und können im Rahmen der genannten Ausführungsform des erfindungsgemäßen Verfahrens zur mittelbaren Überwachung des Gefahrenraumes des Bahnübergangs verwendet werden.

Vorzugsweise kann das erfindungsgemäße Verfahren auch derart ausgestaltet sein, dass das erste Funkmodul und/oder das zweite Funkmodul zusätzlich auch zur Car2X-Kommunikation verwendet werden. Hierbei wird unter Car2X-Kommunikation eine Kommunikation zwischen dem Bahnübergang beziehungsweise einer Steuereinrichtung desselben und im Bereich des Bahnübergangs befindlichen Kraftfahrzeugen sowie gegebenenfalls auch zwischen dem Bahnübergang und sich dem diesen annähernden Zügen verstanden. Die Verwendung von solchen Funkmodulen im Rahmen der Überwachung des Gefahrenraumes des Bahnübergangs, die zusätzlich auch zur Car2X-Kommunikation verwendet werden, ist dahingehend vorteilhaft, dass hierdurch eine Nutzung von kommerzieller Kommunikationstechnik aus dem Automobilbereich ermöglicht wird, welche zu immer günstigeren Preisen erhältlich ist. Zugleich können solche Funkmodule, die zwecks Car2X-Kommunikation im Bereich an Bahnübergängen installiert werden oder worden sind, vorteilhafterweise ohne großen zusätzlichen Aufwand auch zur Überwachung des Gefahrenraumes des Bahnübergangs verwendet werden.

Gemäß einer weiteren besonders bevorzugten Ausführungsform des erfindungsgemäßen Verfahrens werden im Rahmen der Auswertung Umgebungsinformationen und/oder Informationen über einen für den Bahnübergang üblichen Betriebsablauf berücksichtigt. Bei einem entsprechenden üblichen Betriebsablauf kann es sich beispielsweise um einen solchen handeln, wie er üblicherweise an Bahnübergängen mit Anrufschranken praktiziert wird. Beispiele für Umgebungsinformationen, die im Rahmen der Auswertung berücksichtigt werden können, sind ergänzend erfasste akustische Informationen beziehungsweise Geräusche oder auch Informationen, die mittels Erschütterungssensoren oder in der Straße verlegten elektrischen Leiterschleifen erfasst werden.

Die Erfindung betrifft darüber hinaus eine Vorrichtung zur Überwachung eines Gefahrenraumes eines Bahnübergangs, der eine Straße in einen ersten Straßenabschnitt und einen zweiten Straßenabschnitt teilt.

Eine solche Vorrichtung ist ebenfalls aus der eingangs genannten Firmendruckschrift bekannt.

Hinsichtlich der Vorrichtung liegt der vorliegenden Erfindung die Aufgabe zu Grunde, eine vergleichsweise einfach und kostengünstig zu realisierende Vorrichtung zur Überwachung eines Gefahrenraumes eines Bahnübergangs anzugeben.

Diese Aufgabe wird für eine Vorrichtung zur Überwachung eines Gefahrenraumes eines Bahnübergangs, der eine Straße in einen ersten und in einen zweiten Straßenabschnitt teilt, erfindungsgemäß gelöst durch ein erstes Funkmodul zum Aussenden von ersten Funksignalen in einen den ersten Straßenabschnitt zumindest teilweise umfassenden ersten Detektionsbereich, ein zweites Funkmodul zum Aussenden von zweiten Funksignalen in einen den zweiten Straßenabschnitt zumindest teilweise umfassenden zweiten Detektionsbereich und eine Auswerteeinrichtung zum mittelbaren Überwachen des Gefahrenraumes anhand einer sowohl auf den ersten ausgesendeten Funksignalen als auch auf den zweiten ausgesendeten Funksignalen basierenden, auf die Detektionsbereiche bezogenen Auswertung. Dabei sind das erste Funkmodul und das zweite Funkmodul jeweils dazu ausgebildet, reflektierte Signale der ersten Funksignale und/oder reflektierte Signale der zweiten Funksignale zu empfangen und einer Auswerteeinrichtung zum mittelbaren Überwachen des Gefahrenraumes anhand einer sowohl auf den ersten ausgesendeten Funksignalen als auch auf den zweiten ausgesendeten Funksignalen basierenden, auf die Detektionsbereiche bezogenen Auswertung der empfangenen reflektierten Signale unter Berücksichtigung einer Empfangsleistung der von dem jeweiligen Funkmodul empfangenen reflektierten Signale.

Die Vorteile der erfindungsgemäßen Vorrichtung entsprechen denjenigen des erfindungsgemäßen Verfahrens, sodass diesbezüglich auf die entsprechenden vorstehenden Ausführungen verwiesen wird. Gleiches gilt hinsichtlich der im Folgenden genannten bevorzugten Weiterbildung der erfindungsgemäßen Vorrichtung in Bezug auf die jeweilige entsprechende bevorzugte Weiterbildung des erfindungsgemäßen Verfahrens, so dass auch diesbezüglich auf die entsprechenden vorstehenden Erläuterungen verwiesen wird.

Vorzugsweise kann die erfindungsgemäße Vorrichtung derart weitergebildet sein, dass sie eingerichtet ist, das Verfahren gemäß einer der zuvor genannten bevorzugten Weiterbildungen des erfindungsgemäßen Verfahrens auszuführen.

Im Folgenden wird die Erfindung anhand von Ausführungsbeispielen näher erläutert. Hierzu zeigt
- Figur 1: in einer schematischen Skizze einen Bahnübergang und ein Ausführungsbeispiel der erfindungsgemäßen Vorrichtung,
- Figur 2: ein schematisches Diagramm eines sich gemäß einem Ausführungsbeispiel des erfindungsgemä-ßen Verfahrens in einer ersten Situation für ein erstes Funkmodul als Funktion der Zeit ergebenden Signalverlaufs,
- Figur 3: ein schematisches Diagramm eines sich gemäß dem Ausführungsbeispiel des erfindungsgemäßen Verfahrens in einer zweiten Situation für das erste Funkmodul als Funktion der Zeit ergebenden Signalverlaufs,
- Figur 4: ein schematisches Diagramm eines sich gemäß dem Ausführungsbeispiel des erfindungsgemäßen Verfahrens in der zweiten Situation für ein zweites Funkmodul als Funktion der Zeit ergebenden Signalverlaufs und
- Figur 5: in einer schematischen Skizze in Form eines Sequenzdiagramms im Rahmen eines weiteren Ausführungsbeispiels des erfindungsgemäßen Verfahrens ablaufende Verfahrensschritte.

Aus Gründen der Übersichtlichkeit werden in den Figuren für gleiche oder gleich wirkende Komponenten dieselben Bezugszeichen verwendet.

Figur 1 zeigt in einer schematischen Skizze einen Bahnübergang und ein Ausführungsbeispiel der erfindungsgemäßen Vorrichtung. Gezeigt ist in einer Draufsicht ein Bahnübergang 1 mit einem Gleis 10 sowie Schranken 20 und 21. Durch den Bahnübergang 1 wird eine Straße in einen ersten Straßenabschnitt (in der Darstellung oberhalb des Bahnübergangs 1) und in einen zweiten Straßenabschnitt (in der Darstellung unterhalb des Bahnübergangs 1) geteilt. Aufgrund der bestehenden Kreuzung zwischen dem Gleis 10 und der Straße im Bereich des Bahnübergangs 1 wird in einem Bereich zwischen den Schranken 20 und 21 ein Gefahrenraum 30 gebildet. Im Sinne eines sicheren Betriebs des zugehörigen Eisenbahnsystems sowie zur Vermeidung von Gefährdungen von Verkehrsteilnehmern ist hierbei sicherzustellen, dass sich bei geschlossenen Schranken 20, 21 sowie insbesondere bei einer Durchfahrt eines Zuges keine Personen oder Objekte in dem Gefahrenraum 30 aufhalten beziehungsweise befinden.

Um eine diesbezügliche Überwachung zu ermöglichen, ist eine Vorrichtung 40 zur Überwachung des Gefahrenraumes 30 des Bahnübergangs 10 vorgesehen. Dabei umfasst die Vorrichtung 40 ein erstes Funkmodul 41a sowie ein zweites Funkmodul 41b. Hierbei ist das erste Funkmodul 41a derart angeordnet und ausgebildet, dass es erste Funksignale 42a in einen den ersten Straßenabschnitt zumindest teilweise umfassenden ersten Detektionsbereich 43a aussendet. In entsprechender Weise ist das zweite Funkmodul 41b derart angeordnet und ausgebildet, dass es zweite Funksignale 42b in einen den zweiten Straßenabschnitt zumindest teilweise umfassenden zweiten Detektionsbereich 43b aussendet. Die Detektionsbereiche 43a, 43b können hierbei auch als "Annäherungs- und Abrückungsbereiche" bezeichnet werden. Im Rahmen des Ausführungsbeispiels sei angenommen, dass die Funkmodule 41a und 41b jeweils auf Höhe der Schranken 20, 21 angeordnet und auf die Annäherungs- und Abrückungsbereiche gerichtet sind (und nicht etwa auf den Bereich zwischen den Schranken 20, 21, d.h. den Gefahrenraum 30).

Die Funkmodule 41a, 41b sind beide sowohl zum Senden als auch zum Empfangen von Funksignalen ausgebildet. Im Rahmen des beschriebenen Ausführungsbeispiels sei angenommen, dass es sich bei den Funkmodulen 41a, 41b um WLAN-Module handelt, d.h. insbesondere solche Funkmodule, die Funksignale gemäß dem Kommunikationsstandard IEEE 802.11 aussenden und empfangen. Im Rahmen des beschriebenen Ausführungsbeispiels sei ferner angenommen, dass es sich bei den Funkmodulen 41a, 41b um solche handelt, die zusätzlich auch zur Car2X-Kommunikation verwendet werden. Dies bedeutet, dass mittels der Funkmodule 41a, 41b auch eine Kommunikation mit im Bereich des Bahnübergangs 1 angeordneten Kraftfahrzeugen und/oder mit sich dem Bahnübergang 1 annähernden Schienenfahrzeug erfolgt.

Die Vorrichtung 40 zur Überwachung des Gefahrenbereichs 30 des Bahnübergangs 1 umfasst darüber hinaus eine Auswerteeinrichtung 45, die über Kommunikationsverbindungen 46 und 47 mit den Funkmodulen 41a und 41b verbunden ist. Dabei können die Kommunikationsverbindungen 46, 47 sowohl drahtlos als auch drahtgebunden ausgeführt sein. Die Empfangssignale der Funkmodule 41a, 41b werden von diesen an die Auswerteeinrichtung 45 weitergeleitet und dort einer Auswertung unterzogen. Hierzu umfasst die Auswerteeinrichtung 45 sowohl Hardwarebestandteile, etwa in Form zumindest einen entsprechenden Prozessors und einer Speichereinrichtung, als auch Softwarebestandteile, etwa in Form entsprechender Programme und Analyseroutinen. Bei der Auswerteeinrichtung 45 kann es sich einerseits um eine eigenständige Komponente handeln, die entweder im Bereich des Bahnübergangs 1 oder auch entfernt von diesem angeordnet sein kann. Darüber hinaus kann die Auswerteeinrichtung 45 auch als Bestandteil einer Bahnübergangssteuerung oder auch als Bestandteil der Funkmodule 41a, 41b beziehungsweise einer diesen zugeordneten Steuereinrichtung ausgeführt sein. Weiterhin besteht auch die Möglichkeit, dass die Auswerteeinrichtung 45 als verteiltes System durch mehrere (der zuvor genannten) Komponenten, die gegebenenfalls auch entfernt voneinander angeordnet sein können, gebildet wird.

Die in Figur 1 dargestellte Anordnung beziehungsweise Vorrichtung 40 zur Überwachung des Gefahrenraumes 30 des Bahnübergangs 1, der die Straße in den ersten Straßenabschnitt und in den zweiten Straßenabschnitt teilt, kann nun derart betrieben werden, dass mittels des ersten Funkmoduls 41a erste Funksignale 42a in den zumindest einen Teil des ersten Straßenabschnitts umfassenden ersten Detektionsbereich 43a ausgesendet werden. In entsprechender Weise werden mittels des zweiten Funkmoduls 41b zweite Funksignale 42b in den zumindest einen Teil des zweiten Straßenabschnitts umfassenden zweiten Detektionsbereich 43b ausgesendet. Die Überwachung des Gefahrenraumes 30 erfolgt hierbei mittelbar anhand einer sowohl auf den ersten ausgesendeten Funksignalen 42a als auch auf den zweiten ausgesendeten Funksignalen 42b basierenden, auf die Detektionsbereiche 43a und 43b bezogenen Auswertung. Wie zuvor bereits ausgeführt, werden hierbei mittels des ersten Funkmoduls 41a sowie des zweiten Funkmoduls 41b vorzugsweise jeweils auch Funksignale empfangen. Hierdurch wird es ermöglicht, dass der Gefahrenraum 30 mittelbar anhand einer auf den empfangenen Funksignalen basierenden, auf die Detektionsbereiche 43a, 43b bezogenen Auswertung überwacht wird. Vorzugsweise werden hierbei im Rahmen der Auswertung seitens des ersten Funkmoduls 41a ausschließlich die ersten Funksignale 42a und seitens des zweiten Funkmoduls 41b ausschließlich die zweiten Funksignale 42b berücksichtigt.

Die Auswertung kann seitens der Auswerteeinrichtung 45 unter Berücksichtigung einer Empfangsleistung der von dem jeweiligen Funkmodul 41a, 41b empfangenen Funksignale und/oder unter Berücksichtigung einer jeweiligen Laufzeit der von dem jeweiligen Funkmodul 41a, 41b empfangenen Funksignale vorgenommen werden.

Im Rahmen des beschriebenen Ausführungsbeispiels sei angenommen, dass sich ein Objekt in einer Bewegungsrichtung 50 dem Bahnübergang 1 annähert und hierbei den ersten Detektionsbereich 43a erreicht hat. In diesem Fall wird im Rahmen der Auswertung das Objekt in dem Detektionsbereich 43a erkannt. Dabei kann sich die Erkennung sowohl allein auf das Vorhandensein des Objektes als zusätzlich auch auf die Art des Objektes (Kraftfahrzeug, Fußgänger,...) beziehen. Neben der Erkennung des Objektes kann darüber hinaus gegebenenfalls zusätzlich auch eine Bewegungsrichtung des Objektes detektiert beziehungsweise festgestellt werden. Insbesondere für den Fall, dass es sich bei dem Bahnübergang 1 um einen solchen mit Anrufschranken handelt, kann auf das Erkennen des Objektes hin eine Öffnung der Schranken 20, 21 des Bahnübergangs 1 veranlasst werden. Voraussetzung hierfür ist entweder eine Kommunikation mit einem Stellwerk oder aber eine Anbindung an streckenseitige Sensorik, etwa in Form von Funkanrückmeldern oder Radsensoren, die gegebenenfalls eine Annäherung eines Zuges an den Bahnübergang 1 melden und damit eine Öffnung der Schranken 20, 21 zur Unzeit verhindern.

Vorzugsweise wird nun in der Folge im Rahmen der Auswertung durch die Auswerteeinrichtung 50 erkannt, dass sich das Objekt aus den ersten Detektionsbereich 43a in den Gefahrenraum 30 hinein bewegt hat. Dies kann, gegebenenfalls unter Berücksichtigung einer detektierten Bewegungsrichtung, beispielsweise dadurch geschehen, dass erkannt wird, dass das Objekt den ersten Detektionsbereich 43a wieder verlassen hat. Im weiteren Verfahrensablauf kann nun zeitlich nachfolgend im Rahmen der Auswertung das Objekt in dem anderen, d.h. dem zweiten Detektionsbereich 43b erkannt beziehungsweise detektiert werden. Entweder bereits in dieser Situation oder aber dann, wenn das Objekt auch den zweiten Detektionsbereich 43b der Straße folgend wieder verlassen hat, kann im Rahmen der Auswertung durch die Auswerteeinrichtung 45 erkannt beziehungsweise festgestellt werden, dass das Objekt den Gefahrenraum 30 wieder verlassen hat. Hieraufhin kann seitens der Auswerteeinrichtung 45 eine Schließung der Schranken 20, 21 des Bahnübergangs 1 veranlasst werden, wodurch dieser in seinen Grundzustand zurückgeführt wird. Seitens der Auswerteeinrichtung 45 können im Rahmen der Auswertung zusätzlich auch Umgebungsinformationen und/oder Informationen über einen für den Bahnübergang 1 üblichen Betriebsablauf berücksichtigt werden.

Figur 2 zeigt ein schematisches Diagramm eines sich gemäß einem Ausführungsbeispiel des erfindungsgemäßen Verfahrens in einer ersten Situation für ein erstes Funkmodul als Funktion der Zeit ergebenden Signalverlaufs. Dargestellt ist eine Empfangsleistung P₁ des ersten Funkmoduls 41a als Funktion der Zeit t. Dabei befindet sich der Bahnübergang 1 dahingehend in einem Grundzustand, dass die beiden Detektionsbereiche 43a und 43b unbelegt beziehungsweise frei sind und auch ansonsten die Umgebung dem Üblichen entspricht. In diesem Grundzustand empfängt das erste Funkmodul 41a reflektierte Signale der ersten Funksignale 42a, welche zu einer konstanten Grundempfangsleistung A für das erste Funkmodul 41a führen. In entsprechender Weise sei angenommen, dass sich für das zweite Funkmodul 41b eine Grundempfangsleistung B ergibt, die in Abhängigkeit von den jeweiligen Umständen mit der Grundempfangsleistung A des ersten Funkmoduls 41a identisch oder aber auch verschieden von dieser sein kann.

Sofern sich nun im Rahmen des Betriebs des Bahnübergangs 1 Abweichungen von dem jeweiligen Grundzustand ergeben, so können diese anhand einer Auswertung der jeweiligen Empfangsleistungen der Funkmodule 41a, 41b erkannt und hieraus Rückschlüsse über einen Zustand des Gefahrenraums 30 des Bahnübergangs 1 gezogen werden. Dies soll im Folgenden beispielhaft anhand der Figuren 3 und 4 erläutert werden.

Figur 3 zeigt ein schematisches Diagramm eines sich gemäß dem Ausführungsbeispiel des erfindungsgemäßen Verfahrens in einer zweiten Situation für das erste Funkmodul 41a als Funktion der Zeit t ergebenden Signalverlaufs. Dargestellt ist hierbei ein Zustand des Bahnübergangs 1, in dem sich ein Objekt entsprechend der Darstellung der Figur 1 von der Seite des ersten Detektionsbereichs 43a her dem Bahnübergang annähert und diesen anschließend über den zweiten Detektionsbereich 43b wieder verlässt. In dieser Situation beziehungsweise bei diesem Ablauf ist bezogen auf die Empfangsleistung P₁ des ersten Funkmoduls 41a erkennbar, dass diese aufgrund des Eintretens des Objektes in den ersten Detektionsbereich 43a und der damit verbundenen Reflektion der Funksignale 42a zunächst deutlich ansteigt. Im weiteren Verlauf kommt es dann wieder zu einem Absinken der Empfangsleistung P₁ bis schließlich wieder der Wert A der Grundempfangsleistung des ersten Funkmoduls 41a erreicht wird.

An dieser Stelle sei nachdrücklich darauf hingewiesen, dass es sich bei den Darstellungen der Figuren 3 und 4 lediglich um beispielhafte Kurvenverläufe handelt. Dies bedeutet, dass sich in der Praxis in Abhängigkeit von den jeweiligen Gegebenheiten und Umständen gegebenenfalls auch deutlich abweichende Kurvenverläufe ergeben können.

Figur 4 zeigt ein schematisches Diagramm eines sich gemäß dem Ausführungsbeispiel des erfindungsgemäßen Verfahrens in der zweiten Situation für ein zweites Funkmodul als Funktion der Zeit ergebenden Signalverlaufs. Dargestellt ist in Figur 4 somit die jeweilige Empfangsleistung P₂ des zweiten Funkmoduls 41b als Funktion der Zeit t. Erkennbar hierbei ist, dass sich im Vergleich zur Darstellung der Figur 3 im Wesentlichen ein spiegelbildlicher Verlauf dahingehend ergibt, dass die Empfangsleistung P₂ des zweiten Funkmoduls 41b ihr Maximum dann erreicht, wenn sich das betreffende Objekt in dem zweiten Detektionsbereich 43b aufhält und damit besonders ausgeprägte Reflexionen der zweiten Funksignale 42b verursacht. Die jeweiligen reflektierten Signale hängen hierbei insbesondere von der Größe und Beschaffenheit des jeweiligen Objektes ab. Durch eine entsprechende Codierung, beispielsweise durch eine entsprechende Kennung in einem Header der ausgesendeten Funksignale 42a, 42b, können die Funkmodule 41a, 41b jeweils die ersten Funksignale 42a und die zweiten Funksignale 42b erkennen beziehungsweise unterscheiden, sodass bei der Auswertung durch die Auswerteeinrichtung 45 vorzugsweise lediglich die von dem jeweiligen Funkmodul 41a, 41b selbst ausgesendeten Funksignale 42a, 42b beziehungsweise die darauf beruhenden empfangenen Funksignale berücksichtigt werden.

Figur 5 zeigt in einer schematischen Skizze in Form eines Sequenzdiagramms im Rahmen eines weiteren Ausführungsbeispiels des erfindungsgemäßen Verfahrens ablaufende Verfahrensschritte. Das im Zusammenhang mit Figur 5 erläuterte Ausführungsbeispiel des erfindungsgemäßen Verfahrens bezieht sich auf den Fall eines Bahnübergangs mit Anrufschranke. Dabei sind im Rahmen des Sequenzdiagrammes ein Straßenverkehrsteilnehmer 100, ein erstes Funkmodul 110, eine Bahnübergangssicherungsanlage 120 sowie ein zweites Funkmodul 130 angedeutet.

Bezogen auf die Bahnübergangssicherungsanlage 120 sei an dieser Stelle angemerkt, dass diese die Auswerteeinrichtung 45 gemäß dem Ausführungsbeispiel der Figur 1 umfassen beziehungsweise dieser entsprechen kann. In diesem Zusammenhang sei darauf hingewiesen, dass auch bei dem Ausführungsbeispiel gemäß Figur 1 zumindest Teile der Auswertung beziehungsweise Detektion durch das jeweilige Funkmodul 41a, 41b selbst erfolgen können, in welchem Fall entsprechende Informationen an die Auswerteeinrichtung 45 übermittelt und von dieser im Rahmen der weiteren Auswertung berücksichtigt werden.

Gemäß dem Ausführungsbeispiel der Figur 5 nähert sich der Straßenverkehrsteilnehmer 100 in einem ersten Schritt S1 dem Bahnübergang an. In einem Schritt S2 erreicht der Straßenverkehrsteilnehmer hierbei einen ersten Detektionsbereich des ersten Funkmoduls 110, woraufhin das erste Funkmodul 110 beziehungsweise eine kommunikationstechnisch an das erste Funkmodul 110 angebundene Auswerteeinrichtung aufgrund reflektierter erster Funksignale in einem Schritt S3 den Straßenverkehrsteilnehmer beziehungsweise sein Vorhandensein im ersten Detektionsbereich erkennt.

Auf das Erkennen des Objektes in Form des Straßenverkehrsteilnehmers 100 hin wird von dem ersten Funkmodul 110 eine Öffnung der Schranke beziehungsweise Schranken des Bahnübergangs veranlasst. Im Rahmen des beschriebenen Ausführungsbeispiels geschieht dies in einem Schritt S4 durch eine entsprechende Nachricht an die Bahnübergangssicherungsanlage 120. Diese prüft beziehungsweise stellt sicher, dass sich aktuell kein Zug dem Bahnübergang annähert und öffnet hieraufhin in einem Schritt S5 die Schranke beziehungsweise Schranken.

In einem Schritt S6 überquert der Straßenverkehrsteilnehmer 100 daraufhin den Bahnübergang, wobei der Überquerungsvorgang in einem Schritt S7 anhand einer Auswertung der ersten Funksignale des ersten Funkmoduls 110 beobachtet wird. In einem nachfolgenden Schritt S8 erreicht der Straßenverkehrsteilnehmer 100 einen dem zweiten Funkmodul 130 zugeordneten zweiten Detektionsbereich, welches hieraufhin in einem Schritt S9 das Objekt in Form des Straßenverkehrsteilnehmers 100 erkennt. Der weitere Überquerungsvorgang wird gemäß einem Schritt S10 basierend auf einer Auswertung der zweiten Funksignale des zweiten Funkmoduls 130 beziehungsweise der durch diese verursachten Empfangssignale beobachtet. Nachdem basierend hierauf erkannt wird, dass der Straßenverkehrsteilnehmer 100 den zweiten Detektionsbereich oder aber zumindest den Gefahrenraum wieder verlassen hat, wird seitens des zweiten Funkmoduls 130 in einem Schritt S11 eine Schließung der Schranke beziehungsweise Schranken des Bahnübergangs veranlasst beziehungsweise beantragt. Diese Schließung wird nachfolgend in einem Schritt S12 von der Bahnübergangssicherungsanlage 120 durchgeführt.

Es sei darauf hingewiesen, dass die einzelnen Funktionen in Bezug auf eine Auswertung der jeweiligen Funksignale sowie eine Erkennung von Objekten selbstverständlich auch anders über die beteiligten Komponenten verteilt sein können. Unabhängig hiervon wird anhand des im Zusammenhang mit dem Ausführungsbeispiel gemäß Figur 5 beschriebenen Ablaufs deutlich, dass das beschriebene Verfahren eine Automatisierung des Betriebs von Bahnübergängen mit Anrufschranken ermöglicht und gegebenenfalls entsprechende Bahnübergänge autark agieren lassen kann, ohne dass hierfür zwingend eine Schnittstelle zu einem Stellwerk erforderlich ist. Hierdurch können sich in der Praxis erhebliche Vorteile in Bezug auf die Wirtschaftlichkeit entsprechender Bahnübergänge ergeben.

Gemäß den vorstehenden Ausführungen weisen die beschriebenen Ausführungsbeispiele des erfindungsgemäßen Verfahrens sowie der erfindungsgemäßen Vorrichtung insbesondere den Vorteil auf, dass sie eine kostengünstige und aufwandsarme mittelbare Überwachung des Gefahrenraums von Bahnübergängen ermöglichen. Dabei kann die Überwachung insbesondere unter Nutzung von kommerziell verfügbarer COTS (commercial off-the-shelf)-Kommunikationstechnik erfolgen, welche zu immer günstigeren Preisen erhältlich ist. Ein Beispiel hierfür sind in der Automobil- beziehungsweise Straßenverkehrstechnik verwendete Funkmodule in Form von im Frequenzbereich von 5,9 GHz zur Car2X-Kommunikation verwendeten WLAN-Modulen. Gegebenenfalls kann hierbei auch eine Kombination / Sequenz mit anderen Gefahrenraumfreimeldungsanlagen erfolgen.

Darüber hinaus besteht insbesondere im Falle von Bahnübergängen mit Anrufschranken die Möglichkeit, den Fahrdienstleister durch eine (gegebenenfalls nicht sicherheitsrelevante beziehungsweise nicht signaltechnisch sicher ausgeführte) automatische Gefahrenraumfreimeldung zu unterstützen und/oder eine vollständig automatisierte und autarke Betriebsweise zu realisieren. In Abhängigkeit von den jeweiligen Gegebenheiten sowie der jeweiligen Realisierung kann sich hierbei eine gegebenenfalls deutliche Erhöhung der Sicherheit ergeben.

## Patentansprüche

1. Verfahren zur Überwachung eines Gefahrenraumes (30) eines Bahnübergangs (1), der eine Straße in einen ersten Straßenabschnitt und in einen zweiten Straßenabschnitt teilt,
wobei
- mittels eines ersten Funkmoduls (41a), das zur funkbasierten Kommunikation durch eine entsprechende Übertragung von Daten mittels Funksignalen eingerichtet ist,
erste Funksignale (42a) in einen zumindest einen Teil des ersten Straßenabschnitts umfassenden ersten Detektionsbereich (43a) ausgesendet werden,
- mittels eines zweiten Funkmoduls (41b), das zur funkbasierten Kommunikation durch eine entsprechende Übertragung von Daten mittels Funksignalen eingerichtet ist,
zweite Funksignale (42b) in einen zumindest einen Teil des zweiten Straßenabschnitts umfassenden zweiten Detektionsbereich (43b) ausgesendet werden
und
- das erste Funkmodul und das zweite Funkmodul jeweils dazu ausgebildet sind,
reflektierte Signale der ersten Funksignale und/oder reflektierte Signale der zweiten Funksignale zu empfangen,
und
- der Gefahrenraum (30) mittelbar anhand einer sowohl auf den ersten ausgesendeten Funksignalen (41a) als auch auf den zweiten ausgesendeten Funksignalen (41b) basierenden, auf die Detektionsbereiche (43a, 43b) bezogenen Auswertung der empfangenen reflektierten Funksignale unter Berücksichtigung einer Empfangsleistung (P₁, P₂) der von dem jeweiligen Funkmodul (41a, 41b) empfangenen Funksignale überwacht wird.

2. Verfahren nach Anspruch 1,
wobei
- mittels des ersten Funkmoduls (41a) sowie des zweiten Funkmoduls (41b) jeweils auch die Funksignale empfangen werden und
- der Gefahrenraum (30) mittelbar anhand einer auf den empfangenen reflektierten Funksignalen basierenden, auf die Detektionsbereiche (43a, 43b) bezogenen Auswertung überwacht wird.

3. Verfahren nach Anspruch 2,
wobei
im Rahmen der Auswertung seitens des ersten Funkmoduls (41a) ausschließlich die ersten Funksignale (42a) und seitens des zweiten Funkmoduls (41b) ausschließlich die zweiten Funksignale (42b) berücksichtigt werden.

4. Verfahren nach einem der Ansprüche 2 bis 3,
wobei
die Auswertung unter Berücksichtigung einer Laufzeit der von dem jeweiligen Funkmodul (41a, 41b) empfangenen reflektierten Funksignale vorgenommen wird.

5. Verfahren nach einem der vorangehenden Ansprüche,
wobei
im Rahmen der Auswertung ein Objekt in einem der Detektionsbereiche (z.B. 43a) erkannt wird.

6. Verfahren nach Anspruch 5,
wobei
auf das Erkennen des Objektes hin eine Öffnung zumindest einer Schranke (20, 21) des Bahnübergangs (1) veranlasst wird.

7. Verfahren nach Anspruch 5 oder 6,
wobei
im Rahmen der Auswertung erkannt wird, dass sich das Objekt aus dem einen der Detektionsbereiche (43a) in den Gefahrenraum (30) hineinbewegt hat.

8. Verfahren nach einem der Ansprüche 5 bis 7,
wobei
im Rahmen der Auswertung das Objekt nachfolgend in dem anderen der Detektionsbereiche (43b) erkannt wird.

9. Verfahren nach Anspruch 7 oder 8,
wobei
im Rahmen der Auswertung erkannt wird, dass das Objekt den Gefahrenraum (30) wieder verlassen hat.

10. Verfahren nach Anspruch 9,
wobei
auf das Erkennen des Verlassens des Gefahrenraums (30) hin eine Schließung der zumindest einen Schranke (20, 21) des Bahnübergangs (1) veranlasst wird.

11. Verfahren nach einem der vorangehenden Ansprüche,
wobei
die ersten Funksignale (42a) sowie die zweiten Funksignale (42a) jeweils mittels eines ersten Funkmoduls (41a) sowie mittels eines zweiten Funkmoduls (41b) in Form eines WLAN-Moduls ausgesendet werden.

12. Verfahren nach einem der vorangehenden Ansprüche,
wobei
das erste Funkmodul (41a) und/oder das zweite Funkmodul (41b) zusätzlich auch zur Car2X-Kommunikation verwendet werden.

13. Verfahren nach einem der vorangehenden Ansprüche,
wobei
im Rahmen der Auswertung Umgebungsinformationen und/oder Informationen über einen für den Bahnübergang (1) üblichen Betriebsablauf berücksichtigt werden.

14. Vorrichtung (40) zur Überwachung eines Gefahrenraumes (30) eines Bahnübergangs (1), der eine Straße in einen ersten Straßenabschnitt und in einen zweiten Straßenabschnitt teilt,
umfassend
- ein erstes Funkmodul (41a), das zur funkbasierten Kommunikation durch eine entsprechende Übertragung von Daten mittels Funksignalen eingerichtet ist,
zum Aussenden von ersten Funksignalen (42a) in einen den ersten Straßenabschnitt zumindest teilweise umfassenden ersten Detektionsbereich (43a),
- ein zweites Funkmodul (41b), das zur funkbasierten Kommunikation durch eine entsprechende Übertragung von Daten mittels Funksignalen eingerichtet ist,
zum Aussenden von zweiten Funksignalen (42b) in einen den zweiten Straßenabschnitt zumindest teilweise umfassenden zweiten Detektionsbereich (43b)
- wobei das erste Funkmodul und das zweite Funkmodul jeweils dazu ausgebildet sind,
reflektierte Signale der ersten Funksignale und/oder reflektierte Signale der zweiten Funksignale zu empfangen
und
- einer Auswerteeinrichtung (45) zum mittelbaren Überwachen des Gefahrenraumes (30) anhand einer sowohl auf den ersten ausgesendeten Funksignalen (42a) als auch auf den zweiten ausgesendeten Funksignalen (42b) basierenden, auf die Detektionsbereiche (43a, 43b) bezogenen Auswertung der empfangenen reflektierten Signale unter Berücksichtigung einer Empfangsleistung (P₁, P₂) der von dem jeweiligen Funkmodul (41a, 41b) empfangenen reflektierten Signale.

15. Vorrichtung (40) nach Anspruch 14,
wobei
die Vorrichtung (40) eingerichtet ist, das Verfahren nach einem der Ansprüche 2 bis 13 auszuführen.

## Claims

1. Method for monitoring a hazard zone (30) of a level crossing (1), which divides a roadway into a first roadway section and a second roadway section,
wherein
- by means of a first radio module (41a), which is designed for radio-based communication by way of a corresponding transmission of data by means of radio signals,
first radio signals (42a) are emitted into a first identification region (43a) comprising at least one part of the first roadway section,
- by means of a second radio module (41b), which is designed for radio-based communication by way of a corresponding transmission of data by means of radio signals,
second radio signals (42b) are emitted into a second identification region (43b) comprising at least one part of the second roadway section
and
- the first radio module and the second radio module are each embodied
to receive reflected signals of the first radio signals and/or reflected signals of the second radio signals,
and
- the hazard zone (30) is monitored indirectly using an analysis of the received reflected radio signals relating to the identification regions (43a, 43b), which is based on both the first emitted radio signals (41a) and on the second emitted radio signals (41b) taking into account a received power (P₁, P₂) of the radio signals received by the respective radio module (41a, 41b).

2. Method according to claim 1,
wherein
- in each case the radio signals are also received by means of the first radio module (41a) and the second radio module (41b) and
- the hazard zone (30) is monitored indirectly using an analysis relating to the identification regions (43a, 43b), which is based on the received reflected radio signals.

3. Method according to claim 2,
wherein
during the course of the analysis, the first radio module (41a) exclusively takes into account the first radio signals (42a) and the second radio module (41b) exclusively takes into account the second radio signals (42b).

4. Method according to one of claims 2 to 3,
wherein
the analysis is performed taking into account a running time of the reflected radio signals received by the respective radio module (41a, 41b).

5. Method according to one of the preceding claims,
wherein
during the course of the analysis, an object is identified in one of the identification regions (e.g. 43a).

6. Method according to claim 5,
wherein
following the identification of the object, the opening of at least one barrier (20, 21) of the level crossing (1) is initiated.

7. Method according to claim 5 or 6,
wherein
during the course of the analysis, it is identified that the object has moved out of the one of the identification regions (43a) into the hazard zone (30).

8. Method according to one of claims 5 to 7,
wherein
during the course of the analysis, the object is subsequently identified in the other one of the identification regions (43b).

9. Method according to claim 7 or 8,
wherein
during the course of the analysis, it is identified that the object has left the hazard zone (30) again.

10. Method according to claim 9,
wherein
following the identification that the hazard zone (30) has been left, the closure of the at least one barrier (20, 21) of the level crossing (1) is initiated.

11. Method according to one of the preceding claims,
wherein
the first radio signals (42a) and the second radio signals (42a) are in each case emitted by means of a first radio module (41a) and by means of a second radio module (41b) in the form of a WLAN module.

12. Method according to one of the preceding claims,
wherein
the first radio module (41a) and/or the second radio module (41b) are additionally also used for Car2X communication.

13. Method according to one of the preceding claims,
wherein
during the course of the analysis, environmental information and/or information on an operating sequence customary for the level crossing (1) is taken into account.

14. Device (40) for monitoring a hazard zone (30) of a level crossing (1), which divides a roadway into a first roadway section and a second roadway section,
comprising
- a first radio module (41a), which is designed for radio-based communication by way of a corresponding transmission of data by means of radio signals,
for emitting first radio signals (42a) into a first identification region (43a) at least partially comprising the first roadway section,
- a second radio module (41b), which is designed for radio-based communication by way of a corresponding transmission of data by means of radio signals,
for emitting second radio signals (42b) into a second identification region (43b) at least partially comprising the second roadway section
- wherein the first radio module and the second radio module are each embodied
to receive reflected signals of the first radio signals and/or reflected signals of the second radio signals,
and
- an analysis facility (45) for the indirect monitoring of the hazard zone (30) using an analysis relating to the identification regions (43a, 43b) which is based on both the first emitted radio signals (42a) and the second emitted radio signals (42b) by taking into account a received power (P₁, P₂) of the reflected signals received by the respective radio module (41a, 41b).

15. Device (40) according to claim 14,
wherein
the device (40) is configured to carry out the method according to one of claims 2 to 13.

## Revendications

1. Procédé de surveillance d'une zone (30) de danger à un passage (1) à niveau, qui sépare une route en un premier tronçon de route et en un deuxième tronçon de route,
dans lequel,
- au moyen d'un premier module (41a) radio, qui est agencé pour la communication reposant sur la radio par une transmission correspondante de données au moyen de signaux radio,
on émet des premiers signaux (42a) radio dans au moins une partie d'une première zone (43a) de détection comprenant une partie du premier tronçon de route,
- au moyen d'une deuxième module (41b), qui est agencé pour la communication reposant sur la radio par une transmission correspondante de données au moyen de signaux radio,
on émet des deuxièmes signaux (42b) radio dans une deuxième zone (43b) de détection comprenant au moins une partie du deuxième tronçon de route,
et
- le premier module radio et le deuxième module radio sont constitués respectivement pour,
recevoir des signaux réfléchis des premiers signaux radio et/ou des signaux réfléchis des deuxièmes signaux radio,
et
- la zone (30) de danger est surveillée indirectement à l'aide d'une exploitation, reposant tant sur les premiers signaux (41a) radio émis qu'également sur les deuxièmes signaux (41b) radio émis et rapportés aux zones (43a, 43b) de détection, des signaux radio réfléchis reçus en tenant compte d'une puissance (P₁, P₂) de réception des signaux radio reçus par le module (41a, 41b) radio respectif.

2. Procédé suivant la revendication 1,
dans lequel
- au moyen du premier module (41a) radio, ainsi que du deuxième module (41b) radio, on reçoit respectivement également les signaux radio et
- on surveille la zone (30) de danger indirectement à l'aide d'une exploitation reposant sur les signaux radio réfléchis reçus et rapportés aux zones (43a, 43b) de détection.

3. Procédé suivant la revendication 2,
dans lequel
dans le cadre de l'exploitation de la part du premier module (41a) radio, on prend en compte exclusivement les premiers signaux (42a) radio et, de la part du deuxième module (41b) radio, exclusivement les deuxièmes signaux (42b) radio.

4. Procédé suivant l'une des revendications 2 à 3,
dans lequel
on effectue l'exploitation en tenant compte d'un temps de parcours des signaux radio réfléchis reçus par le module (41a, 41b) radio respectif.

5. Procédé suivant l'une des revendications précédentes,
dans lequel,
dans le cadre de l'exploitation, on identifie un objet dans l'une des zones de détection (par exemple 43a).

6. Procédé suivant la revendication 5,
dans lequel,
à la détection de l'objet, on provoque une ouverture d'au moins une barrière (20, 21) du passage (1) à niveau.

7. Procédé suivant la revendication 5 ou 6,
dans lequel,
dans le cadre de l'exploitation, on identifie que l'objet s'est déplacé de l'une des zones (43a) de détection dans la zone (30) de danger.

8. Procédé suivant l'une des revendications 5 à 7,
dans lequel,
dans le cadre de l'exploitation, on identifie l'objet ensuite dans l'autre des zones (43b) de détection.

9. Procédé suivant l'une des revendications 7 ou 8,
dans lequel,
dans le cadre de l'exploitation, on identifie que l'objet a quitté à nouveau la zone (30) de danger.

10. Procédé suivant la revendication 9,
dans lequel,
à l'identification que la zone (30) de danger a été quittée, on provoque une fermeture de la au moins une barrière (20, 21) du passage (1) à niveau.

11. Procédé suivant l'une des revendications précédentes,
dans lequel
on émet les premiers signaux (42a) radio ainsi que les deuxièmes signaux (42b) radio, respectivement au moyen d'un premier module (41a) radio et ainsi qu'au moyen d'un deuxième module (41b) radio sous la forme d'un module WLAN.

12. Procédé suivant l'une des revendications précédentes,
dans lequel
on utilise le premier module (41a) radio et/ou le deuxième module (41b) radio supplémentairement également pour la communication Car2X.

13. Procédé suivant l'une des revendications précédentes,
dans lequel
on tient compte, dans le cadre de l'exploitation, d'informations d'environnement et/ou d'informations sur un déroulement habituel du fonctionnement pour le passage (1) à niveau.

14. Installation (40) de surveillance d'une zone (30) de danger d'un passage (1) à niveau, qui sépare une route en un premier tronçon de route et en deuxième tronçon de route, comprenant
- un premier module (41a) radio, qui est agencé pour la communication reposant sur la radio par une transmission correspondante de données au moyen de signaux radio,
pour l'émission de premiers signaux (42a) radio dans une première zone (43a) de détection comprenant au moins en partie le premier tronçon de route,
- un deuxième module (41b) radio, qui est agencé pour la communication reposant sur la radio par une transmission correspondante de données au moyen de signaux radio,
pour l'émission de deuxièmes signaux (42b) radio dans une deuxième zone (43b) de détection comprenant au moins en partie le deuxième tronçon de route,
- dans lequel le premier module radio et le deuxième module radio sont constitués respectivement pour,
recevoir des signaux réfléchis des premiers signaux radio et/ou des signaux réfléchis des deuxièmes signaux radio,
et
- un dispositif (45) d'exploitation pour la surveillance indirecte de la zone (30) de danger à l'aide d'une exploitation, reposant tant sur les premiers signaux (42a) radio émis qu'également sur les deuxièmes signaux (42b) radio émis et rapportés aux zones (43a, 43b) de détection des signaux radio réfléchis reçus, en tenant compte d'une puissance (P₁, P₂) de réception des signaux radio reçus par le module (41a, 41b) radio respectif.

15. Installation (40) suivant la revendication 14,
dans lequel
l'installation (40) est agencée pour exécuter le procédé suivant l'une des revendications 2 à 13.
